# EUROPÄISCHE PATENTSCHRIFT

(11) **EP 2 490 977 B1**
(45) Veröffentlichungstag und Bekanntmachung des Hinweises auf die Patenterteilung: **20.02.2019**
(21) Anmeldenummer: 10765575.5
(22) Anmeldetag: 24.09.2010
(51) Int. Cl.: B66C 19/00, B66C 13/06, B66C 13/10, B66C 13/16, B66D 1/26

(54) **PORTALHUBWAGEN MIT EINZELSEILWINDEN**
GANTRY LIFT TRUCK WITH INDIVIDUAL HOISTING WINCHES
CHARIOT DE LEVAGE DE PORTIQUE AVEC TAMBOUR À CÂBLE UNIQUE

(30) Priorität: 24.10.2009 DE 102009050585
(43) Veröffentlichungstag der Anmeldung: 29.08.2012
(73) Patentinhaber: Pfenning Elektroanlagen GmbH, 97199 Ochsenfurt (DE)
(72) Erfinder: PFENNING, Wilhelm, 97340 Marktbreit (DE)
(74) Vertreter: Lelgemann, Karl-Heinz
(86) Internationale Anmeldenummer: PCT/EP2010/005856
(87) Internationale Veröffentlichungsnummer: WO 2011/047769

(56) Entgegenhaltungen:
- EP-A1- 0 345 105
- DE-A1- 2 053 590
- DE-A1- 10 245 868
- DE-C- 240 627
- FR-A1- 2 669 317
- JP-U- 64 056 481
- US-A- 4 715 762

## Beschreibung

Die Erfindung bezieht sich auf einen Portalhubwagen zum Einsatz in Containerterminals und für allgemeine Transportaufgaben, mit einem Rahmengestell, einem Lastaufnahmemittel, das zwischen dem Rahmengestell hängt und mit einer Last, vorzugsweise einem Container, verriegelbar ist, einer Hubvorrichtung, mittels der Hubseile auf- und abwickelbar sind und das Lastaufnahmemittel vertikal bewegbar ist, und Fahrträgern, die am unteren Bereich des Rahmengestells angeordnet sind und jeweils eine Vielzahl in einer Reihe angeordneter Räder aufweisen.

Bei bekannten derartigen Portalhubwagen (Straddle Carrier) wird die Hubvorrichtung üblicherweise mittels Doppelseilwinden realisiert, mittels denen jeweils zwei Hubseile auf- bzw. abwickelbar sind. Die Hubseile sind mit den vier Eckbereichen des Lastaufnahmemittels verbunden, so daß bei den bekannten Portalhubwagen eine Einscherung der Hubseile nicht verhindert werden kann. Aufgrund der aus dieser Einscherung der Hubseile resultierenden Wechselbiegung derselben haben derartige Hubseile im Falle der aus dem Stand der Technik bekannten Portalhubwagen eine vergleichsweise begrenzte Lebensdauer. Darüber hinaus führen die Wechselbiegungsbeanspruchungen dazu, daß die Hubseile in vergleichsweise kurzen Wartungsintervallen überprüft werden müssen.

US 4 715 762 A offenbart eine Portalhubvorrichtung gemäß dem Oberbegriff des Anspruchs 1.

Ausgehend von dem vorstehend geschilderten Stand der Technik liegt der Erfindung die Aufgabe zugrunde, einen Portalhubwagen zum Einsatz in Containerterminals und für allgemeine Transportaufgaben zu schaffen, dessen Hubseile eine im Vergleich zum Stand der Technik erheblich erhöhte Lebensdauer aufweisen und einen erheblich geringeren Wartungsaufwand verursachen.
Diese Aufgabe wird erfindungsgemäß dadurch gelöst, daß die Hubvorrichtung des Portalhubwagens je Hubseil, mittels dem das Lastaufnahmemittel vertikal bewegbar ist, eine Einzelseilwinde aufweist. Von jeder dieser Einzelseilwinden kann das ihr zugeordnete Hubseil unmittelbar zum Lastaufnahmemittel geführt werden, so daß mit Wechselbiegungsbeanspruchungen einhergehende Einscherungen der Hubseile nicht mehr auftreten. Hierdurch ergibt sich zum einen die angestrebte erheblich erhöhte Lebensdauer für die Hubseile, wobei darüber hinaus der Wartungsaufwand für die Hubseile mit den entsprechenden wirtschaftlichen Vorteilen reduziert werden kann.
Darüber hinaus sind an einer mit der erfindungsgemäßen Hubvorrichtung versehenen Maschinenbühne keine längs laufenden Hubseile erforderlich, wodurch sich hinsichtlich des Arbeitsschutzes und der Arbeitssicherheit erhebliche Vorteile ergeben. Bedienungspersonal wird durch längs laufende Hubseile nicht behindert. Bei der Montage einer mit der vorstehend geschilderten Hubvorrichtung versehenen Maschinenbühne ergibt sich ein im Vergleich zum Stand der Technik erheblich reduzierter Aufwand. Der Austausch eines defekten Hubseils ist mit einem weitaus geringeren zeitlichen Aufwand realisierbar. Insgesamt ergeben sich somit für die Instandhaltung der Hubvorrichtung erhebliche Vorteile, neben der beträchtlichen Erhöhung der Lebensdauer der Hubseile.

Gemäß der Erfindung sind die Einzelseilwinden der Hubseile an einem Oberrahmen des Rahmengestells des Portalhubwagens angeordnet, wobei dann dieser Oberrahmen als Maschinenbühne fungiert.

Gemäß der Erfindung ist der Anschlusspunkt jedes Hubseils an das Lastaufnahmemittel etwa, vorzugsweise genau, senkrecht unterhalb der Ablauf- bzw. Auflaufseite der ihm zugeordneten Einzelseilwinde angeordnet. Damit lassen die mechanischen Beanspruchungen der Hubseile sich wesentlich reduzieren.

Wenn die Anschlusspunkte der Hubseile am Lastaufnahmemittel als Seilbefestigungen ausgebildet sind, ergeben sich für die Bedienungsperson des Portalhubwagens erheblich bessere Sichtverhältnisse, da lediglich vier Hubseile zwischen der Hubvorrichtung einerseits und dem Lastaufnahmemittel andererseits laufen.
Um die Beanspruchungen an den lastaufnahmemittelseitigen Seilbefestigungen zu reduzieren, d.h., um Kraftspitzen etc. möglichst abzufedern, ist es vorteilhaft, wenn jeder lastaufnahmemittelseitigen Seilbefestigung eine Dämpfungseinrichtung zugeordnet ist.

Sofern jede lastaufnahmemittelseitige Seilbefestigung eine Kraftmesseinrichtung hat, können die Beanspruchungen an den genannten Seilbefestigungen kontinuierlich erfasst und im Betrieb des Portalhubwagens bzw. des Lastaufnahmemittels berücksichtigt werden.
Darüber hinaus ist es vorteilhaft, wenn jeder lastaufnahmemittelseitigen Seilbefestigung eine Schlaffseilerkennungseinrichtung zugeordnet ist, da hierdurch Störungen, Beschädigungen etc. kurzfristig erkennbar sind und zu Eingriffen in den Betrieb des Portalhubwagens bzw. insbesondere des Lastaufnahmemittels führen können.
Um das Lastaufnahmemittel und damit die daran befindliche Last bzw. den daran befindlichen Container möglichst exakt positionieren zu können, ist es vorteilhaft, wenn die Anschlusspunkte der Hubseile am Lastaufnahmemittel in den Eckbereichen des Lastaufnahmemittels angeordnet sind.

Gemäß der Erfindung ist jede Einzelseilwinde der Hubvorrichtung separat ansteuer- bzw. regelbar. Damit wird ein gezielt ungleichmäßiges Absetzen einer Last, insbesondere eines Containers, möglich. Auf etwaige mechanische Nachstellungen der Hubseile kann verzichtet werden, wenn eine Steuereinheit der Einzelseilwinden so ausgebildet ist, daß mittels ihr bei einer Einzelansteuerung der Einzelseilwinden ein individueller Längenausgleich der Hubseile realisierbar ist.
Im Folgenden wird die Erfindung anhand einer Ausführungsform unter Bezugnahme auf die Zeichnungen näher erläutert. Es zeigen:
- Figur 1: eine Prinzipdarstellung eines erfindungsgemäßen Portalhubwagens (Straddle Carrier);
- Figur 2: eine perspektivische Ansicht einer Ausführungsform einer Hubvorrichtung des erfindungsgemäßen Portalhubwagens; und
- Figur 3: eine Draufsicht der in Figur 2 gezeigten Hubvorrichtung des erfindungsgemäßen Portalhubwagens.

Eine anhand der Figuren 1 bis 3 im Folgenden näher erläuterte Ausführungsform eines erfindungsgemäßen Portalhubwagens (Straddle Carrier) 1 hat ein Rahmengestell 2, das als im wesentlichen U-förmiges Portal ausgebildet ist und an seinen beiden unteren Endabschnitten jeweils einen Fahrträger 3 aufweist, von denen in Figur 1 lediglich einer sichtbar ist.

Zu diesem Portalhubwagen 1 gehört ein Lastaufnahmemittel 4, bei dem es sich um einen Spreader bzw. um einen Toppspreader handeln kann. Das Lastaufnahmemittel 4 ist zwischen den beiden Fahrträgern 3 zugeordneten vertikalen Stützen 5 des Rahmengestells 2 angeordnet. Es ist durch geeignete Verbindungsmittel 6 mit einem Container 7 verbind- bzw. verriegelbar. Des weiteren ist das Lastaufnahmemittel 4 mittels einer Hubvorrichtung 8 zwischen den vertikalen Stützen 5 des Rahmengestells 2 vertikal bewegbar, wobei die Hubvorrichtung 8 bei der in Figur 1 gezeigten Ausführungsform des Portalhubwagens 1 an einem Oberrahmen 9 des Rahmengestells 2 des Portalhubwagens 1 angeordnet ist.

Am Oberrahmen 9 des Rahmengestells 2 ist des weiteren eine Fahrerkabine 10 vorgesehen, aus der heraus eine Bedienungsperson des Portalhubwagens 1 diesen und sein Lastaufnahmemittel 4 fahren bzw. steuern kann.

Die beiden Fahrträger 3 des Portalhubwagens 1, von denen in Figur 1, wie bereits erwähnt, nur einer sichtbar ist, tragen in der dargestellten Ausführungsform des Portalhubwagens 1 jeweils vier Räder, denen jeweils ein Radträger 12 zugeordnet ist.

Wie am besten aus einer Zusammenschau der Figuren 2 und 3 hervorgeht, hat die darin dargestellte Hubvorrichtung 8 des Portalhubwagens vier Einzelseilwinden 13, 14, 15, 16. Jeder Einzelseilwinde 13, 14, 15, 16 ist ein Hubseil 17, 18, 19 bzw. 20 zugeordnet, welches von der ihm zugeordneten Einzelseilwinde abwickelbar und auf diese Einzelseilwinde aufwikkelbar ist.

Die Anordnung der Einzelseilwinden 13, 14, 15, 16 ist so ge-wählt, daß ihre jeweilige Ablauf- bzw. Auflaufseite 21 in Vertikalrichtung etwa oberhalb eines Anschlusspunkts des jeweiligen Hubseils 17, 18, 19, 20 am Lastaufnahmemittel 4 angeordnet ist.

Bei der in den Figuren 2 und 3 gezeigten Hubvorrichtung 8 sind die Anschlusspunkte der Hubseile 17, 18, 19, 20 an das in den Figuren 2 und 3 nicht gezeigte Lastaufnahmemittel 4 in Form von Seilbefestigungen 22, 23, 24, 25 ausgebildet, die fest mittelbar oder unmittelbar am Lastaufnahmemittel 4 angebracht sind. Diese Seilbefestigungen 22, 23, 24, 25 sind jeweils einem Eckbereich des Lastaufnahmemittels 4 zugeordnet.

Um Beanspruchungsspitzen an den Seilbefestigungen 22, 23, 24, 25 zu reduzieren bzw. zu vermeiden, kann jeder der Seilbefestigungen eine Dämpfungseinrichtung zugeordnet sein. Zur besseren Überwachung des Betriebsablaufs beim Einsatz des Lastaufnahmemittels 4 ist darüber hinaus je Seilbefestigung 22, 23, 24, 25 eine Kraftmesseinrichtung und eine Schlaffseilerkennungseinrichtung vorgesehen. Durch die Kraftmesseinrichtung, die in den Figuren genauso wie die Dämpfungseinrichtung und die Schlaffseilerkennungseinrichtung nicht dargestellt ist, können die Beanspruchungen in den Seilbefestigungen kontinuierlich überwacht werden. Aufgrund der Schlaffseilerkennungseinrichtung können Störungen, Beschädigungen etc. unmittelbar erfasst werden und bei der Steuerung bzw. Regelung des Betriebs des Lastaufnahmemittels berücksichtigt werden.

Jede Einzelseilwinde 13, 14, 15, 16 wird separat gesteuert bzw. geregelt, so daß das Lastaufnahmemittel 4 und damit ein daran befindlicher Container 7 in unterschiedlichste Schrägstellungen etc. positionierbar ist, so daß ein gezieltes ungleichmäßiges Absetzen des Containers 7 je nach Anforderungsprofil möglich ist. Hierbei kann mittels einer Steuereinheit, die den Einzelseilwinden 13, 14, 15, 16 zugeordnet ist, ein individueller Längenausgleich der Hubseile 17, 18, 19, 20 realisiert werden.

## Patentansprüche

1. Portalhubvorrichtung, mit einem Rahmengestell (2), einem Lastaufnahmemittel (4), das zwischen dem Rahmengestell (2) hängt und mit einer Last, vorzugsweise einem Container (7), verriegelbar ist, einer Hubvorrichtung (8), mittels der Hubseile (17, 18, 19, 20) auf- und abwickelbar sind und das Lastaufnahmemittel (4) vertikal bewegbar ist, und Fahrträgern (3), die am unteren Bereich des Rahmengestells (2) angeordnet sind, wobei die Hubvorrichtung (8) je Hubseil (17, 18, 19, 20), mittels dem das Lastaufnahmemittel (4) vertikal bewegbar ist, eine Einzelseilwinde (13, 14, 15, 16) aufweist, **dadurch gekennzeichnet, dass** die Portalhubvorrichtung als Portalhubwagen zum Einsatz in Containerterminals und für allgemeine Transportaufgaben ausgebildet ist, dass die Fahrträger (3) jeweils eine Vielzahl in einer Reihe angeordneter Räder (11) aufweisen, dass die Einzelseilwinden (13, 14, 15, 16) der Hubseile (17, 18, 19, 20) an einem Oberrahmen (9) des Rahmengestells (2) des Portalhubwagens (1) angeordnet sind, dass der Anschlusspunkt jedes Hubseils (17, 18, 19, 20) an das Lastaufnahmemittel (4) etwa, vorzugsweise genau, senkrecht unterhalb der Ablauf- bzw. Auflaufseite (21) der ihm zugeordneten Einzelseilwinde (13, 14, 15, 16) angeordnet ist, und dass jede Einzelseilwinde (13, 14, 15, 16) der Hubvorrichtung (8) separat ansteuer- bzw. regelbar ist.

2. Portalhubwagen nach Anspruch 1 bei dem die Anschlusspunkte der Hubseile (17, 18, 19, 20) am Lastaufnahmemittel (4) als Seilbefestigungen (22, 23, 24, 25) ausgebildet sind.

3. Portalhubwagen nach Anspruch 2 bei dem jeder lastaufnahmemittelseitigen Seilbefestigung (22, 23, 24, 25) eine Dämpfungseinrichtung zugeordnet ist.

4. Portalhubwagen nach Anspruch 2 oder 3 bei dem jeder lastaufnahmemittelseitigen Seilbefestigung (22, 23, 24, 25) eine Kraftmesseinrichtung zugeordnet ist.

5. Portalhubwagen nach einem der Ansprüche 2 bis 4 bei dem jeder lastaufnahmemittelseitigen Seilbefestigung (22, 23, 24, 25) eine Schlaffseilerkennungseinrichtung zugeordnet ist.

6. Portalhubwagen nach einem der Ansprüche 2 bis 5 bei dem die Anschlusspunkte der Hubseile (17, 18, 19, 20) am Lastaufnahmemittel (4) in den Eckbereichen des Lastaufnahmemittels (4) angeordnet sind.

7. Portalhubwagen nach Anspruch 1 bei dem eine Steuereinheit der Einzelseilwinden (13, 14, 15, 16) so ausgebildet ist, daß mittels ihr bei einer Einzelansteuerung der Einzelseilwinden (13, 14, 15, 16) ein individueller Längenausgleich der Hubseile (17, 18, 19, 20) realisierbar ist.

## Claims

1. A straddle lifting device with a frame (2), a load carrying device (4) that is suspended between the frame (2) and is lockable with a load, preferably a container (7), a lifting device (8) by means of which lifting cables (17, 18, 19, 20) can be wound in and wound out and the load bearing device (4) is vertically movable, and chassis (3) which are arranged on the lower area of the frame(2), wherein the lifting device (8) has an individual cable winch (13, 14, 15, 16) for each lifting cable (17, 18, 19, 20) with which the load carrying device (4) is vertically movable, **characterised in that** the straddle lifting device is designed as a straddle carrier for use in container terminals and for general transporting tasks, that the chassis (3) each comprise a plurality of wheels (11) arranged in a row, **in that** the individual cable winches (13, 14, 15, 16) of the lifting cables (17, 18, 19, 20) are arranged on an upper frame (9) of the frame (2) of the straddle carrier (1), **in that** the connection point of each lifting cable (17, 18, 19, 20) on the load carrying device (4) is arranged approximately, preferably precisely, vertically underneath the unwinding or winding in side (21) of the individual cable winches (13, 14, 15, 16) assigned thereto, and **in that** each individual cable winch (13, 14, 15, 16) of the lifting device (8) is separately drivable or controllable.

2. The straddle carrier according to claim 1 in which the connection points of the lifting cables (17, 18, 19, 20) on the load carrying device (4) are configured as cable fastenings (22, 23, 24, 25).

3. The straddle carrier according to claim 2 in which a damping device is allocated to each cable fastening (22, 23, 24, 25) on the load carrying device side.

4. The straddle carrier according to claim 2 or 3 in which a force measuring device is allocated to each cable fastening (22, 23, 24, 25) on the load carrying device side.

5. The straddle carrier according to any one of claims 2 to 4 in which a slack cable detection device is allocated to each cable fastening (22, 23, 24, 25) on the load carrying device side.

6. The straddle carrier according to any one of claims 2 to 5 in which the connection points of the lifting cables (17, 18, 19, 20) on the load carrying device (4) are arranged in the corner areas of the load carrying device (4).

7. The straddle carrier according to claim 1 in which a control unit of the individual cable winches (13, 14, 15, 16) is configured so that with it in the case of individual control of the individual cable winches (13, 14, 15, 16) individual length compensation of the lifting cables (17, 18, 19, 20) can be brought about.

## Revendications

1. Chariot cavalier avec un châssis de cadre (2), un moyen de réception de charge (4), qui pend entre le châssis de cadre (2) et peut être verrouillé à une charge, de préférence à un conteneur (7), un dispositif de levage (8), au moyen duquel des câbles de levage (17, 18, 19, 20) peuvent être enroulés et déroulés et le moyen de réception de charge (4) peut être déplacé verticalement et des supports de châssis mobiles (3), qui sont disposés dans la zone inférieure du châssis de cadre (2), le dispositif de levage (8) comportant pour chaque câble de levage (17, 18, 19, 20) un treuil monocâble (13, 14, 15, 16), au moyen duquel le moyen de réception de charge (4) peut être déplacé verticalement, **caractérisé en ce que** le dispositif de levage à portique est constitué en tant que chariot cavalier pour utilisation dans les terminaux pour conteneurs et pour des tâches de transport générales, **en ce que** les supports de châssis mobiles (3) comportent respectivement une pluralité de roues alignées (11), **en ce que** les treuils monocâble (13, 14, 15, 16) des câbles de levage (17, 18, 19, 20) sont disposés sur un cadre supérieur (9) du châssis de cadre (2) du chariot cavalier (1), **en ce que** le point de raccordement de chaque câble de levage (17, 18, 19, 20) est disposé sur le moyen de réception de charge (4) à peu près, de préférence précisément, perpendiculairement en dessous du côté de déroulement ou d'enroulement (21) du treuil monocâble (13, 14, 15, 16) qui lui est attribué et **en ce que** chaque treuil monocâble (13, 14, 15, 16) du dispositif de levage (8) peut être piloté ou réglé séparément.

2. Chariot cavalier selon la revendication 1, pour lequel les points de raccordement des câbles de levage (17, 18, 19, 20) sont constitués sur le moyen de réception de charge (4) en tant que fixations de câble (22, 23, 24, 25).

3. Chariot cavalier selon la revendication 2, pour lequel un dispositif d'amortissement est attribué à chaque fixation de câble (22, 23, 24, 25) du côté du moyen de réception de charge.

4. Chariot cavalier selon la revendication 2 ou 3, pour lequel un dispositif de mesure de force est attribué à chaque fixation de câble (22, 23, 24, 25) du côté du moyen de réception de charge.

5. Chariot cavalier selon l'une quelconque des revendications 2 à 4, pour lequel un dispositif d'identification de câble détendu est attribué à chaque fixation de câble (22, 23, 24, 25) du côté du moyen de réception de charge.

6. Chariot cavalier selon l'une quelconque des revendications 2 à 5, pour lequel les points de raccordement des câbles de levage (17, 18, 19, 20) sont disposés dans les zones de coin du moyen de réception de charge (4) sur le moyen de réception de charge (4).

7. Chariot cavalier selon la revendication 1, pour lequel une unité de commande des treuils monocâble (13, 14, 15, 16) est constituée de telle manière qu'au moyen de celle-ci une compensation de longueur individuelle des câbles de levage (17, 18, 19, 20) peut être réalisé lors d'une commande individuelle des câbles du treuil monocâble (17, 18, 19, 20).
